# EUROPÄISCHE PATENTSCHRIFT

(11) **EP 2 570 268 B1**
(45) Veröffentlichungstag und Bekanntmachung des Hinweises auf die Patenterteilung: **29.06.2016**
(21) Anmeldenummer: 12184720.6
(22) Anmeldetag: 17.09.2012
(51) Int. Cl.: B42C 5/04, B42C 9/00

(54) **Verfahren zum Klebebinden von Buchblöcken zur Herstellung von Büchern**
Method for the adhesive binding of book blocks for manufacturing books
Procédé de reliure par collage de blocs de livres pour la fabrication de livres

(30) Priorität: 17.09.2011 DE 102011113702
(43) Veröffentlichungstag der Anmeldung: 20.03.2013
(73) Patentinhaber: Schmidkonz, Peter, 93149 Nittenau (DE)
(72) Erfinder: Schmidkonz, Peter, 93149 Nittenau (DE)
(74) Vertreter: Glück Kritzenberger Patentanwälte PartGmbB

(56) Entgegenhaltungen:
- WO-A2-2005/023555
- CH-A- 275 456
- DE-A1-102009 010 821

## Beschreibung

Die Erfindung betrifft ein Verfahren nach dem Oberbegriff des Anspruches 1.

Verfahren und Vorrichtungen zum Klebebinden von Büchern sind seit langen aus dem Stand der Technik bekannt. Probleme entstehen bei herkömmlichen Klebebindeverfahren insbesondere bei Verwendung von Papier mit hoher flächenbezogener Masse. Hier hat die Praxis gezeigt, dass bei Überschreitung einer flächenbezogenen Masse von 150 g/m³ die Qualitätsanforderungen an die Haltbarkeit einer Klebeverbindung nicht mehr erfüllt werden können.

Durch die WO 2005/023555 A2 ist bereits ein Verfahren zum Klebebinden bekannt geworden, bei dem zur Herstellung einer Klebeverbindung die zu verbindenden Blätter bzw. Druckbögen zunächst perforiert, anschließend einmal gefaltet und am Falzrand mit Klebstoff versehen werden sowie anschließend zu einem Buchblock zusammengeführt werden. Die Besonderheit liegt hierbei im Perforiervorgang, bei dem an der Falzkante zwei parallel zueinander verlaufende und in geringem Abstand voneinander angeordnete unterbrochene Perforierlinien hergestellt werden, welche in Längsrichtung, d.h. entlang der Falzkante, versetzt zueinander verlaufen und eine verbreiterte Falzkante bilden. Die beiden, parallel zueinander verlaufenden Perforierlinien weisen jeweils eine Vielzahl von Stanzschlitzen auf und bilden beispielsweise eine "Doppelschlitzperforierungslinie" aus. Die Schlitze der beiden Perforierlinien sind hierbei längs der Falzkante um die Länge eines Perforierzahnes in Längsrichtung gegeneinander versetzt. Durch Falten der Druckbögen an der perforierten, verbreiterten Falzkante und Zusammenführen der gefalteten Druckbögen zu einem Block entstehen aufgrund der "Doppelschlitzperforierungslinie" einander zugeordnete Flächen zwischen den durch die Schlitze gebildeten Ausbrüchen der einen Perforierlinie und Ausbrüchen der anderen Perforierlinie, welche ebenfalls mit Klebstoff versehen werden können. Die einmal gefalzten Druckbögen bzw. "Doppelblätter" werden mit den Ausbrüchen des jeweils anschließenden gefalzten Doppelblattes zu einem Buchblock gepresst.

CH 275 456 A offenbart ein Verfahren zum Klebebindung von Buchblöcken zur Herstellung von Büchern, bei dem zumindest ein erster und zweiter Druckbogen schlitzperforiert werden, wobei eine erste Perforierungslinie auf dem ersten Druckbogen und eine zweite Perforierungslinie auf dem zweiten Druckbogen jeweils randseitig erzeugt werden, und zwar derart, das die zweite Perforierungslinie um eine Schlitzlänge versetzt zur ersten Perforierungslinie verläuft, und die verbleibenden ersten und zweiten Druckbogenabschnitte zu einem Buchblock zusammengefügt und randseitig miteinander verklebt werden. CH 275 456 A offenbart keine Doppelperforierungslinie.

DE 10 2009 010821 A1 offenbart ein ähnliches Verfahren wie CH 275 456 A.

Aufgabe der vorliegenden Erfindung ist es ein Verfahren zum Klebebinden von Büchern anzugeben, welches eine Verarbeitung von Papier mit hoher flächenbezogener Masse, insbesondere einer flächenbezogenen Masse größer 150 g/m³ ermöglicht. Die Aufgabe wird ausgehend von den Merkmalen des Oberbegriffes des Patentanspruches 1 durch dessen kennzeichnende Merkmale gelöst.

Der wesentliche Aspekt des erfindungsgemäßen Verfahrens ist darin zu sehen, dass eine erste Doppelschlitzperforierungslinie (3) auf dem ersten Druckbogen und eine zweite Doppelschlitzperforierungslinie (4) auf dem zweiten Druckbogen jeweils randseitig erzeugt werden, und zwar derart, das die zweite Doppelschlitzperforierungslinie um eine Schlitzlänge versetzt zur ersten Doppelschlitzperforierungslinie verläuft, dass vom ersten und zweiten Druckbogen jeweils ein durch die erste bzw. zweite Doppelschlitzperforierungslinie abgeteilter streifenförmiger Randabschnitt abgetrennt wird und die verbleibenden ersten und zweiten Druckbogenabschnitte zu einem Buchblock zusammengefügt und randseitig miteinander verklebt werden. Besonders vorteilhaft werden erfindungsgemäß die zur Herstellung der Klebeverbindung vorgesehenen Randbereich der Druckbögen bogenweise derart vorbereitet, dass zusätzliche Auftragsflächen für Klebstoff entstehen, wodurch die Haltbarkeit von Klebeverbindungen, insbesondere bei Verarbeitung von Papier mit hoher flächenbezogener Masse, beispielsweise größer 150 g/m³, deutlich verbessert wird.

Vorteilhaft wird durch Abtrennen des streifenförmigen Randabschnittes an der ersten bzw. zweiten Doppelschlitzperforierungslinie eine erste bzw. zweite Druckbogenkante mit einer Vielzahl von symmetrischen, vorzugsweise rechteckförmigen Ausbrüchen erzeugt, die jeweils durch die Schlitze einer Perforierungslinie einer Doppelschlitzperforierungslinie gebildet werden. Aufgrund des Versatzes der Doppelschlitzperforierungslinien zweier aneinander anschließender verbleibender Druckbogenabschnitte werden durch die Ausbrüche die jeweils gegenüberliegenden Randabschnitte der verbleibenden Druckbogenabschnitte freigestellt, welche zum Verkleben mit jeweils übernächsten verbleibender Druckbogenabschnitte mit übereinstimmenden Doppelschlitzperforierungslinie verklebt werden können. Damit entsteht neben einer erhöhten Klebefläche besonders vorteilhaft eine zusätzliche Verzahnung der Druckbögen untereinander.

Die verbleibenden ersten und zweiten Druckbogenabschnitte werden derart zu einem Buchblock zusammengefügt, dass die erste und zweite Druckbogenkante übereinander zu liegen kommen, wobei besonders vorteilhaft die Ausbrüche der ersten und zweiten Druckbogenkante um eine Schlitzlänge versetzt zueinander erzeugt werden. Zur Herstellung eines Buchblocks werden vorzugsweise mehrere verbleibende erste und zweite Druckbogenabschnitte jeweils abwechselnd übereinander gestapelt.

In einer vorteilhaften Ausführungsform wird der Abstand der ersten und zweiten Perforierungslinie abhängig von der flächenbezogenen Masse des zu verarbeitenden Druckbogens gewählt, und zwar vorzugsweise im Bereich zwischen 0,3 und 0,4 mm. Dadurch kann die Tiefe der Ausbrüche zumindest teilweise erhöht oder erniedrigt werden.

Weiterhin vorteilhaft können der erste und zweite Druckbogen aus zwei rechteckförmigen Papierbögen gleichen Formats oder aus einer Papierbahn erzeugt werden, die mittels einer vorzugsweise digitalen Druckmaschine bedruckt werden. Im Falle einer Erzeugung aus Papierbögen gleichen Formats werden der erste und zweite Druckbogen bogenweise schlitzperforiert. Besonders vorteilhaft ergibt sich dadurch ein Verfahren zur automatischen Einzelfertigung von individuellen, personalisierbaren Büchern.

Die Erfindung soll nachfolgend anhand von Ausführungsbeispielen im Zusammenhang mit den Figuren näher erläutert werden. Zudem ergeben sich Weiterbildungen, Vorteile und Anwendungsmöglichkeiten der Erfindung auch aus der nachfolgenden Beschreibung der Ausführungsbeispiele und aus den Figuren, im Rahmen der Ansprüche.

Es wird aber ausdrücklich darauf hingewiesen, dass die Erfindung keinesfalls auf die angegebenen Beispiele beschränkt sein soll. Es zeigen
- Fig. 1: eine Draufsicht auf einen ersten und zweiten schlitzperforierten Druckbogen,
- Fig. 2: vergrößerte Ausschnittsdarstellungen des ersten und zweiten schlitzperforierten Druckbogens gemäß Figur 1,
- Fig. 3a,: b eine Doppelschlitzperforierungslinie vor und nach dem Abtrennen des streifenförmigen Randabschnittes,
- Fig. 4: eine Seitenansicht eines ersten und zweiten verbleibenden Druckbogenabschnittes nach Abtrennen mit Bogenkanten mit versetzten Ausbrüchen,
- Fig. 5: eine Draufsicht der übereinander liegenden ersten und zweiten verbleibenden Druckbogenabschnitte und
- Fig. 6: eine perspektivische Ansicht der Stirnseite mehrerer zu einem Buchblock zusammengefassten erster und zweiter verbleibender Druckbögen vor dem Verkleben.

In Figur 1 ist beispielhaft ein erster und zweiter Druckbogen 1, 2 dargestellt. Zur Herstellung eines derartigen Druckbogens 1, 2 wird beispielsweise aus einer Papierbahn zumindest ein rechteckförmiger Papierbogen ausgeschnitten, welcher beispielsweise eine Breite von ca. 320 mm und eine Länge von ca. 460 mm aufweist. Bei entsprechender Breite der Papierbahn können selbstverständlich auch in einem Arbeitsschritt bereits zwei rechteckförmige Papierbögen gleichen Formats erzeugt werden. Auch sind beliebige andere rechteckförmige Formate denkbar.

Die rechteckförmigen Papierbögen werden vorzugsweise mittels einer digitalen Druckmaschine ein- oder zweiseitig bedruckt und ergeben damit einen ersten und zweiten Druckbogen 1, 2, die zu einem Buchblock zur Herstellung eine Buches, beispielsweise eines Fotobuches, zusammengefügt und miteinander verklebt werden. Ein derartiger Druckbogen 1, 2 weist jeweils eine erste und zweite Breitseite 1.1, 1.2, 2.1, 2.2 und eine erste und zweite Längsseite 1.3, 1.4, 2.3, 2.4 auf.

Erfindungsgemäß werden der erste und zweite Druckbogen 1, 2 vor der Zusammenführung zu einem Buchblock einem Perforiervorgang unterzogen, und zwar wird die zumindest eine erste Doppelschlitzperforierungslinie 3 in den ersten Druckbogen 1 und eine zweite Doppelschlitzperforierungslinie 4 in den zweiten Druckbogen 2 eingebracht. Alternativ zur genannten bogenweisen Verarbeitung kann die erste und zweite Doppelschlitzperforierungslinie 3, 4 bereits in die Papierbahn nach dem Bedrucken eingebracht werden und anschließend der erste und zweite Druckbogen 1, 2 aus der Papierbahn hergestellt werden.

Die erste Doppelschlitzperforierungslinie 3 umfasst eine erste und zweite Perforierungslinie 3.1, 3.2 jeweils bestehend aus mehreren Schlitzen S mit jeweils identischer Schlitzlänge SL und Schlitzbreite SB. Die zweite Doppelschlitzperforierungslinie 4 besteht ebenfalls aus einer ersten und zweiten Perforierungslinie 4.1, 4.2, die jeweils durch mehrere Schlitze S gebildet ist, wobei auch hier die Schlitze S jeweils dieselbe Schlitzlänge SL und Schlitzbreite SB aufweisen.

Der Schlitzabstand SA zweier aufeinanderfolgender Schlitze S der ersten und zweiten Doppelschlitzperforierungslinie 3, 4 ist identisch und stimmt mit der Schlitzlänge SL überein. Damit weisen die erste und zweite Doppelschlitzperforierungslinie 3, 4 einen spiegelverkehrten Verlauf auf. Die Schlitzlänge SL und der Schlitzabstand SA können zwischen 3 mm und 5 mm betragen, wobei die Schlitzbreite SB zwischen 0,1 mm und 0,3 mm liegt.

Die erste und zweite Perforierungslinie 3.1, 3.2 der ersten Doppelschlitzperforierungslinie 3 sowie die erste und zweite Perforierungslinie 4.1, 4.2 der zweiten Doppelschlitzperforierungslinie 4 verlaufen jeweils parallel zueinander, und zwar entlang einer Längsachse LA. Die erste und zweite Perforierungslinie 3.1, 3.2, 4.1, 4.2 einer Doppelschlitzperforierungslinie 3, 4 weisen jeweils einen Abstand D von ca. 0,3 mm bis 0,4 mm auf, der vorzugsweise abhängig von der flächenbezogenen Masse des zu verarbeitenden Druckbogens bzw. zu dessen Herstellung gewählten Papierbahn gewählt wird.

In Fig. 2 und Fig. 3a, b ist jeweils in schematischen Darstellungen der Aufbau der ersten und zweiten Perforierungslinie 3.1, 3.2 der ersten Doppelschlitzperforierungslinie 3 sowie der ersten und zweiten Perforierungslinie 4.1, 4.2 der zweiten Doppelschlitzperforierungslinie 4 dargestellt. Fig. 2 zeigt beispielsweise eine vergrößerte Ausschnittsdarstellung einer Draufsicht auf die linke untere Ecke des ersten und zweiten Druckbogens 1, 2 der Figur 1.

Erfindungsgemäß werden die erste und zweite Doppelschlitzperforierungslinie 3, 4 randseitig im ersten bzw. zweiten Druckbogen 1, 2 eingebracht, d.h. verlaufen entlang und vorzugsweise parallel zu einer der Breitseiten 1.1, 1.2, 2.1, 2.2 oder einer der Längsseiten 1.3, 1.4, 2.3, 2.4 des ersten und zweiten Druckbogens 1, 2.

Im vorliegenden Ausführungsbeispiel sind die erste und zweite Doppelschlitzperforierungslinie 3, 4 beispielhaft am linken Rand des ersten bzw. zweiten Druckbogens 1, 2 vorgesehen und verlaufen damit unmittelbar benachbart zur ersten Längsseite 1.3, 2.3 des ersten bzw. zweiten Druckbogens 1, 2.

Durch die erste bzw. zweite Doppelschlitzperforierungslinie 3, 4 wird der erste und zweite Druckbogen 1, 2 in zwei Abschnitte aufgeteilt, und zwar einen streifenförmigen Randabschnitt 1', 2' und einen verbleibenden ersten und zweiten Druckbogenabschnitt 1", 2", der zur Herstellung des Buchblockes Verwendung findet, wohingegen der streifenförmige Randabschnitt 1', 2' als Abfall entsorgt wird. Der streifenförmige Randabschnitt 1', 2' weist im Vergleich zum verbleibenden Druckbogenabschnitt 1", 2" daher eine geringe Breite auf, vorzugsweise im Bereich zwischen 5 und 30 mm.

Mittels der ersten und zweiten Doppelschlitzperforierungslinie 3, 4 ist jeweils der streifenförmige Randabschnitt 1', 2' vom verbleibenden Druckbogenabschnitt 1", 2" schnell und einfach zu trennen, und zwar näherungsweise entlang der Längsachse LA der ersten und zweiten Doppelschlitzperforierungslinie 3, 4. In Figur 3 ist beispielhaft eine Draufsicht auf den linken unteren Eckabschnitt des ersten Druckbogens 1 dargestellt, und zwar einmal vor und nach dem Abtrennen des streifenförmigen Randabschnittes 1' vom verbleibenden Druckbogenabschnitt 1".

Durch Abtrennen des streifenförmigen Randabschnittes 1', 2' entsteht aufgrund der ersten bzw. zweiten Doppelschlitzperforierungslinie 3, 4 eine erste bzw. zweite Druckbogenkante 5, 6 mit einer Vielzahl von gleichartigen, vorzugsweise rechteckförmigen Ausbrüchen A. Die Ausbrüche A der ersten und zweiten Druckbogenkanten 5, 6 werden jeweils durch die Schlitze S der Doppelschlitzperforierungslinie 3, 4, und zwar vorzugsweise durch die Schlitze S der ersten Perforierungslinie 3.1, 4.1 gebildet. Die Ausbrüche A weisen eine Ausbruchbreite AB und eine Ausbruchtiefe TA auf und sind in einem Ausbruchabstand AA zueinander angeordnet. Näherungsweise ist die Ausbruchtiefe AT gleich der Schlitzbreite SB der Doppelschlitzperforierungslinie 3, 4 und beträgt zwischen 0,1 mm und 0,3 mm. Die Ausbruchbreite AB entspricht der Schlitzlänge SL, wobei der Ausbruchabstand AA durch den Schlitzabstand SA vorgegeben ist und damit mit der Ausbruchbreite AB übereinstimmt.

Durch die Ausbrüche A entstehen nach außen abstehende Flanschabschnitte F, deren Flächeninhalt näherungsweise mit dem Flächeninhalt der Ausbrüche A übereinstimmt. Der sich in Draufsicht ergebende rechteckförmige Verlauf der Druckbogenkanten 5, 6 ist beim ersten verbleibenden Druckbogenabschnitt 1" im Vergleich zum zweiten verbleibenden Druckbogenabschnitt 2" um eine Schlitzlänge SL bzw. eine Ausbruchbreite AB versetzt.

Die verbleibenden ersten und zweiten Druckbogenabschnitte 1", 2" werden anschließend derart zu einem Buchblock zusammengefügt, dass die erste und zweite Druckbogenkante 5, 6 übereinander zu liegen kommen. Aufgrund der Verschiebung um eine Schlitzlänge SL bzw. eine Ausbruchbreite AB schließen die Ausbrüche A der bzgl. der verbleibenden Längs- und Querseiten bündig übereinander liegenden ersten und zweiten verbleibenden Druckbogenabschnitte 1", 2" abwechselnd aneinander an, und zwar derart, dass die jeweils zwei Ausbrüche A miteinander verbindenden Flanschabschnitte F des übereinander liegenden ersten und zweiten verbleibenden Druckbogenabschnitte 1", 2" eine geschlossene Bogenkante ausbilden.

Durch die Ausbrüche A des zweiten verbleibenden Druckbogenabschnittes 2" werden die Flanschabschnitte F des darunter liegenden ersten verbleibenden Druckbogenabschnittes 1" freigelegt, so dass diese mit den Flanschabschnitten F eines weiteren, ersten verbleibenden Druckbogenabschnittes 1", der im Buchblock dem zweiten verbleibenden Druckbogenabschnitt 2" folgt, verklebt werden können. Analog hierzu können die Flanschabschnitte F des zweiten verbleibenden Druckbogenabschnittes 2" mit den Flanschabschnitten eines weiteren, zweiten verbleibenden Druckbogenabschnittes 2" verklebt werden, zwischen denen ein erster verbleibender Druckbogenabschnitt 1" aufgenommen ist bzw. von diesen teilweise umschlossen wird.

Zur Herstellung eines Buchblocks werden vorzugsweise mehrere, zumindest zwei verbleibende erste Druckbogenabschnitte 1" und zwei verbleibende zweite Druckbogenabschnitte 1", 2" jeweils abwechselnd übereinander gelegt. Die jeweils durch die Ausbrüche A der zweiten verbleibenden Druckbogenabschnitt 2" freigestellten Flanschabschnitt F der ersten erbleibenden Druckbogenabschnitte 1" und analog hierzu die durch die Ausbrüche A der ersten verbleibenden Druckbogenabschnitt 1" freigestellten Flanschabschnitte F des zweiten verbleibenden Druckbogenabschnittes 2" werden im Buchblock jeweils miteinander verklebt und damit eine höchst widerstandsfähige Klebeverbindung zwischen den einzelnen verbleibenden Druckbogenabschnitten 1", 2" erreicht. Insbesondere ergibt sich eine Art "Verzahnung" jeweils aneinander anschließender verbleibenden Druckbogenabschnitte 1 ", 2". Ferner entsteht an der zur Klebebindung vorgesehenen Stirnseite des Buchblockes eine schachbrettartige Anordnung von Ausbrüchen A, in welche besonders einfach und effizient Klebemittel eingebracht werden kann.

Figur 6 zeigt beispielhaft eine perspektivische Ansicht übereinander liegender erster und zweiter verbleibenden Druckbogenabschnitte 1 ", 2", welche einen Buchblock bilden. Die Ausbrüche A sind hierbei strichliert und die Kanten der Flanschabschnitte F ohne Füllmuster gezeichnet, damit die die schachbrettartige Anordnung der Ausbrüche A deutlich ersichtlich wird. Die dargestellte Anordnung ermöglicht ein unmittelbares Verkleben eines verbleibenden Druckbogenabschnittes 1" mit den übernächsten verbleibenden Druckbogenabschnitt 1 " gleichen Perforierungstyps.

Die Erfindung wurde voranstehend an einem Ausführungsbeispiel beschrieben. Es versteht sich, dass zahlreiche Modifikationen und Abwandlungen der Erfindung möglich sind, ohne dass hierdurch der Erfindungsgedanke, wie in der Ansprüchen definiert, verlassen wird.

### Bezugszeichenliste

- 1: erster Druckbogen
- 1': erster streifenförmiger Randabschnitt
- 1": erster verbleibender Druckbogenabschnitt
- 1.1: erste Breitseite
- 1.2: zweite Breitseite
- 1.3: erste Längsseite
- 1.4: zweite Längsseite
- 2: zweiter Druckbogen
- 2': zweiter streifenförmiger Randabschnitt
- 2": zweiter verbleibender Druckbogenabschnitt
- 2.1: erste Breitseite
- 2.2: zweite Breitseite
- 2.3: erste Längsseite
- 2.4: zweite Längsseite
- 3: erste Doppelschlitzperforierungslinie
- 3.1: erste Perforierungslinie
- 3.2: zweite Perforierungslinie
- 4: zweite Doppelschlitzperforierungslinie
- 4.1: erste Perforierungslinie
- 4.2: zweite Perforierungslinie
- 5: erste Druckbogenkante
- 6: zweite Druckbogenkante

- A: Ausbrüche
- AA: Ausbruchabstand
- AB: Ausbruchbreite
- AT: Ausbruchtiefe
- D: Abstand
- LA: Längsachse
- F: Flanschabschnitt
- S: Schlitz
- SA: Schlitzabstand
- SB: Schlitzbreite
- SL: Schlitzlänge

## Patentansprüche

1. Verfahren zur Klebebindung von Buchblöcken zur Herstellung von Büchern, bei dem zumindest ein erster und zweiter Druckbogen (1, 2) schlitzperforiert werden, und zwar derart, dass jeweils zumindest eine Doppelschlitzperforierungslinie (3, 4) bestehend aus einer ersten Perforierungslinie (3.1, 4.1) mit Schlitzen (S) und einer zweiten Perforierungslinie (3.2, 4.2) mit Schlitzen (S) entsteht, wobei die Schlitze (S) jeweils dieselbe Schlitzlänge (SL) und denselben Schlitzabstand (SA) aufweisen und wobei die erste und zweite Perforierungslinie (3.1, 3.2, 4.1, 4.2) einer Doppelschlitzperforierungslinie (3, 4) jeweils um eine Schlitzlänge (L) versetzt zueinander verlaufen, wobei
eine erste Doppelschlitzperforierungslinie (3) auf dem ersten Druckbogen (1) und eine zweite Doppelschlitzperforierungslinie (4) auf dem zweiten Druckbogen (2) jeweils randseitig erzeugt werden, und zwar derart, das die zweite Doppelschlitzperforierungslinie (4) um eine Schlitzlänge (SL) versetzt zur ersten Doppelschlitzperforierungslinie (3) verläuft, wobei vom ersten und zweiten Druckbogen (1, 2) jeweils ein durch die erste bzw. zweite Doppelschlitzperforierungslinie (3, 4) abgeteilter streifenförmiger Randabschnitt (1', 2') abgetrennt wird und die verbleibenden ersten und zweiten Druckbogenabschnitte (1", 2") zu einem Buchblock zusammengefügt und randseitig miteinander verklebt werden.

2. Verfahren nach Anspruch 1, **dadurch gekennzeichnet, dass** durch Abtrennen des streifenförmiger Randabschnitt (1', 2') an der ersten bzw. zweiten Doppelschlitzperforierungslinie (3, 4) eine erste bzw. zweite Druckbogenkante (5, 6) mit einer Vielzahl von gleichartigen, vorzugsweise rechteckförmigen Ausbrüchen (A) erzeugt wird.

3. Verfahren nach Anspruch 2, **dadurch gekennzeichnet, dass** die Ausbrüche (A) der ersten und zweiten Druckbogenkanten (5, 6) jeweils durch Schlitze (S) einer Perforierungslinie (3.1, 4.1) einer Doppelschlitzperforierungslinie (2', 2") erzeugt werden.

4. Verfahren nach Anspruch 2 oder 3, **dadurch gekennzeichnet, dass** die verbleibenden ersten und zweiten Druckbogenabschnitte (1 ", 2") derart zu einem Buchblock zusammengefügt werden, dass die erste und zweite Druckbogenkante (5, 6) übereinander zu liegen kommen.

5. Verfahren nach Anspruch 4 oder 5, **dadurch gekennzeichnet, dass** die Ausbrüche (A) der ersten und zweiten Druckbogenkante (5, 6) um eine Schlitzlänge (SL) versetzt zueinander erzeugt werden.

6. Verfahren nach einem der Ansprüche 2 bis 5, **dadurch gekennzeichnet, dass** zur Herstellung des Buchblocks mehrere verbleibende erste und zweite Druckbogenabschnitte (1", 2") jeweils abwechselnd übereinander gestapelt werden.

7. Verfahren nach einem der vorhergehenden Ansprüche, **dadurch gekennzeichnet, dass** der Abstand (D) der ersten und zweiten Perforierungslinie (3.1, 3.2, 4.1, 4.2) abhängig von der flächenbezogenen Masse des zu verarbeitenden Druckbogens (1, 2) gewählt wird, und zwar vorzugsweise im Bereich zwischen 0,3 und 0,4 mm.

8. Verfahren nach einem der vorhergehenden Ansprüche, **dadurch gekennzeichnet, dass** der erste und zweite Druckbogen (1, 2) aus zwei rechteckförmigen Papierbögen gleichen Formats oder aus einer Papierbahn erzeugt werden, die mittels einer vorzugsweise digitalen Druckmaschine ein- oder zweiseitig bedruckt werden.

9. Verfahren nach einem der vorhergehenden Ansprüche, **dadurch gekennzeichnet, dass** der erste und zweite Druckbogen (1, 2) bogenweise schlitzperforiert werden.

10. Verfahren nach einem der Ansprüche 2 bis 9, **dadurch gekennzeichnet, dass** durch die Ausbrüche (A) nach außen abstehende Flanschabschnitte (F) gebildet werden, deren Flächeninhalt näherungsweise mit dem Flächeninhalt der Ausbrüche (A) übereinstimmt.

## Claims

1. Method for adhesive binding of book blocks for manufacturing books, in which at least a first and a second print sheet (1, 2) are perforated with slots, namely in such a way that in each case at least one double slot perforation line (3, 4) consisting of a first perforation line (3.1, 4.1) with slots (S) and a second perforation line (3.2, 4.2) with slots (S) is produced, wherein the slots (S) each have the same slot length (SL) and the same slot spacing (SA) and wherein the first and second perforation line (3.1, 3.2, 4.1, 4.2) of a double slot perforation line (3, 4) are offset from each other, in each case by a slot length (L), wherein
a first double slot perforation line (3) is generated along one edge of the first print sheet (1) and a second double slot perforation line (4) is generated along one edge of the second print sheet (2), namely in such a way that the second double slot perforation line (4) is offset by a slot length (SL) relative to the first double slot perforation line (3), wherein a strip-shaped margin section (1', 2') demarcated by the first or second double slot perforation line (3, 4) is detached from the first and second print sheet (1, 2) and the remaining first and second print sheet sections (1", 2") are joined together to form a book block and glued together at the edges.

2. Method according to claim 1, **characterized in that** by detaching the strip-shaped margin section (1', 2') at the first and second double slot perforation line (3, 4), a first or second print sheet edge (5, 6) with a plurality of identical, preferably rectangular cutouts (A) is produced.

3. Method according to claim 2, **characterized in that** the cutouts (A) of the first and second print sheet edges (5, 6) are each generated by slots (S) of a perforation line (3.1, 4.1) of a double slot perforation line (2', 2').

4. Method according to claim 2 or 3, **characterized in that** the remaining first and second print sheet sections (1", 2") are joined together to form a book block in such a way that the first and second printing sheet edge (5, 6) come to lie one above the other.

5. Method according to claim 4 or 5, **characterized in that** the cutouts (A) of the first and second printing sheet edge (5, 6) are generated such that they are offset relative to one another by a slot length (SL).

6. Method according to any one of claims 2 to 5, **characterized in that** for production of the book block a plurality of remaining first and second print sheet sections (1", 2") are stacked alternately on top of one another.

7. Method according to any one of the previous claims, **characterized in that** the distance (D) between the first and second perforation line (3.1, 3.2, 4.1, 4.2) is selected depending on the mass per unit area of the print sheet (1, 2) to be processed, and is preferably in the range between 0.3 and 0.4 mm.

8. Method according to any one of the previous claims, **characterized in that** the first and second print sheet (1, 2) are generated from two rectangular sheets of paper of the same format or from a continuous paper web, that are imprinted single-sided or double-sided by means of a preferably digital printing machine.

9. Method according to any one of the previous claims, **characterized in that** the first and second print sheet (1, 2) are perforated with slots sheet by sheet.

10. Method according to any one of claims 2 to 9, **characterized in that** due to the cutouts (A), outward protruding flange sections (F) are formed, the surface area of which approximately corresponds to the surface area of the cutouts (A).

## Revendications

1. Procédé de reliure par collage de corps de volume pour la fabrication de livres pour lequel au moins une première et une deuxième feuille d'impression (1, 2) sont perforées de fentes et à vrai dire de telle manière qu'il se crée au moins une ligne perforation de fentes double (3, 4) composée d'une première ligne de perforations (3.1, 4.1) avec des fentes (S) et une deuxième ligne de perforations (3.2,4.2) avec des fentes (S), les fentes (S) comportant respectivement la même longueur de fente (SL) et le même espace de fente (SA) et la première et la deuxième ligne de perforations (3.1, 3.2, 4.1, 4.2) d'une ligne de perforation de fentes double (3, 4) passant respectivement sur une longueur de fente (L) décalées l'une par rapport à l'autre, une première ligne de perforation de fentes double (3) sur la première feuille d'impression (1) et une deuxième ligne de perforation de fentes double (4) sur la deuxième feuille d'impression (2) étant respectivement produites côté bordure et à vrai dire de telle manière que la deuxième ligne de perforation de fentes double (4) passe sur une longueur de fente (SL), décalée par rapport à la première ligne de perforation de fentes double (3), une section de bordure (1', 2') en forme de bande divisée respectivement par la première ou la deuxième ligne de perforation de fentes double (3, 4) étant séparée de la première et de la deuxième feuille d'impression (1, 2) et les premières et deuxièmes sections de feuille d'impression restantes (1", 2") étant jointes en un corps de volume et collées ensemble côté bordure.

2. Procédé selon la revendication 1, **caractérisé en ce qu'**en séparant la section de bordure (1', 2') en forme de bande sur la première ou la deuxième ligne de perforation de fentes double (3, 4), on produit un premier ou un deuxième bord de feuille d'impression (5, 6) avec une pluralité de cavités (A) uniformes, de préférence de forme rectangulaire.

3. Procédé selon la revendication 2, **caractérisé en ce que** les cavités (A) du premier et du deuxième bord de feuille d'impression (5, 6) sont respectivement produites par des fentes (S) d'une ligne de perforations (3.1, 4.1) d'une ligne de perforation de fentes double (2', 2").

4. Procédé selon la revendication 2 ou 3, **caractérisé en ce que** les première et deuxième sections de feuille d'impression (1", 2") restantes sont jointes en un corps de volume de telle manière que le premier et le deuxième bord de feuille d'impression (5, 6) viennent se placer l'un sur l'autre.

5. Procédé selon la revendication 4 ou 5, **caractérisé en ce que** les cavités (A) des premiers et deuxièmes bords de feuille d'impression (5, 6) sont produites décalées les unes par rapport aux autres sur une longueur de fente (SL).

6. Procédé selon l'une quelconque des revendications 2 à 5, **caractérisé en ce que** pour la réalisation du bloc de volume, plusieurs premières et deuxièmes sections de feuille d'impression (1", 2") sont respectivement empilées alternativement l'une sur l'autre.

7. Procédé selon l'une quelconque des revendications précédentes, **caractérisé en ce que** l'espace (D) de la première et deuxième ligne de perforations (3.1, 3.2, 4.1, 4.2) est choisi en fonction de la masse se référant à la surface de la feuille d'impression à traiter (1, 2) et à savoir de préférence dans une gamme se situant entre 0,3 et 0,4 mm.

8. Procédé selon l'une quelconque des revendications précédentes, **caractérisé en ce que** la première et la deuxième feuille d'impression (1, 2) sont produites à partir de deux feuilles de papier rectangulaires de même format ou à partir d'une bande de papier, qui sont imprimées d'un ou des deux côtés au moyen d'une machine à imprimer de préférence numérique.

9. Procédé selon l'une quelconque des revendications précédentes, **caractérisé en ce que** la première et la deuxième feuille d'impression (1, 2) sont perforées de fentes par feuille.

10. Procédé selon l'une quelconque des revendications 2 à 9, **caractérisé en ce que** des sections de bride (F) s'éloignant vers l'extérieur sont formées par les cavités (A) dont la superficie coïncide approximativement à la superficie des cavités (A).
